# EUROPÄISCHE PATENTSCHRIFT

(11) **EP 3 410 020 B1**
(45) Veröffentlichungstag und Bekanntmachung des Hinweises auf die Patenterteilung: **12.04.2023**
(21) Anmeldenummer: 18174825.2
(22) Anmeldetag: 29.05.2018
(51) Int. Cl.: F24C 15/20

(54) **DUNSTABZUGSHAUBE MIT ENTNEHMBAREM FILTERELEMENT**
EXTRACTOR HOOD WITH REMOVABLE FILTER ELEMENT
HOTTE ASPIRANTE POURVUE D'ÉLÉMENT FILTRANT POUVANT ÊTRE RETIRÉ

(30) Priorität: 02.06.2017 DE 102017209380
(43) Veröffentlichungstag der Anmeldung: 05.12.2018
(73) Patentinhaber: BSH Hausgeräte GmbH, 81739 München (DE)
(72) Erfinder: Has, Uwe, 84579 Unterneukirchen (DE); Beifuss, Wolfgang, 83339 Chieming (DE); Ober, Engelbert, 83278 Traunstein (DE)

(56) Entgegenhaltungen:
- EP-A2- 2 093 501
- WO-A2-2008/003572
- CN-A- 104 390 250
- DE-A1-102014 108 247
- US-A1- 2015 184 869

## Beschreibung

Die vorliegende Erfindung betrifft eine Dunstabzugshaube mit einem entnehmbaren Filterelement.

Bei Dunstabzugshauben in Küchen werden Filterelemente verwendet, um aus Dünsten und Wrasen, die durch die Dunstabzugshaube angesaugt werden, Verunreinigungen insbesondere Fett auszufiltern. Um eine möglichst hohe Abscheiderate der Dunstabzugshaube zu erzielen, muss die Fläche der Filterelemente möglichst groß sein. Zusätzlich werden Dunstabzugshauben in der Regel aber auch dazu genutzt einen unterhalb der Dunstabzugshaube befindlichen Herd und/oder eine Arbeitsfläche zu beleuchten. Für die Beleuchtungseinrichtungen wird in der Regel eine sogenannte Beleuchtungsblende in der Unterseite der Dunstabzugshaube vorgesehen. In oder auf dieser Beleuchtungsblende sind die Beleuchtungsvorrichtungen, insbesondere Lampen oder Leuchten angeordnet. Die Beleuchtungsblenden bestehen aus einem Blech, in dem Durchlässe für die Beleuchtungsvorrichtungen vorgesehen sind. Auch weitere Elemente, wie beispielsweise Sensoren können an diesen Beleuchtungsblenden vorgesehen sein.

Ein Nachteil der bekannten Dunstabzugshauben besteht somit darin, dass die Fläche, die zum Ausfiltern der Verunreinigungen aus der Luft zur Verfügung steht, durch die Beleuchtungsblenden verringert ist.

Aus der CN 104390250A ist ein drahtlos gekoppelter Dunstabzugshauben-Luftdeflektor bekannt. Der Luftdeflektor umfasst eine Hauptmaschine, ein Stromversorgungsboard, einen Luftdeflektor und ein Tastenboard. Das Tastenboard ist in der Mitte des Luftdeflektors angeordnet. Der Luftdeflektor ist über einen Hakenmechanismus und einem magnetischen Verbindungsmechanismus an der Hauptmaschine befestigt. Stromübermittlung und Verbindung zwischen dem Tastenboard und dem Stromversorgungsboard werden in einem kontaktlosen, drahtlosen Kopplungsmodus ausgeführt. Die Beleuchtung erfolgt auch bei dieser Dunstabzugshaube von der Hauptmaschine.

In der US2015184869A1 ist eine Dunstabzugshaube mit einer einfachen einzubauenden und auszubauenden Lampe beschrieben. Die Lampe ist in einem Bodenblech der Dunstabzugshaube vorgesehen.

In der WO2008003572A2 wird eine Bedieneinheit zur Anzeige und/oder Einstellung von Betriebsparameterwerten von zumindest einem Hausgerät beschrieben.

In der DE102014108247A1 wird eine Dunstabzugshaube beschrieben, die eine Rahmeneinrichtung und eine Wrasenleiteinrichtung aufweist. An einem Aufnahmeabschnitt der Rahmeneinrichtung ist eine Ansaugfläche vorgesehen. Die Ansaugfläche und der Aufnahmeabschnitt sind derart ausgebildet, dass die Ansaugfläche an einem ersten Abschnitt im Wesentlichen bündig mit der Frontfläche abschließt und an einem zweiten Abschnitt relativ zu der Frontfläche zurückversetzt ist, so dass an der Rahmeneinrichtung ein zur Frontfläche zurückversetzter Abschnitt zur Anordnung von Komponenten zur Verfügung steht. Die Komponenten können Beleuchtungseinrichtungen sein. In der Ansaugfläche kann eine Filterblende als Teil einer Filtereinrichtung vorgesehen sein und in dieser kann ein Filterelement eingelegt sein.

Schließlich offenbart die EP2093501A2 eine Dunstabzugsvorrichtung, die einen Kaminteil sowie einen mit dem unteren Ende des Kaminteils verbundenen Haubenkörper aufweist. Die Filtervorrichtung ist am Gaseingang eingebracht. Die Beleuchtungsvorrichtungen sind in einer ersten unteren Wand eines ersten Hohlelementes vorgesehen.

Die Aufgabe der vorliegenden Erfindung ist es somit eine Dunstabzugshaube zu schaffen, bei der zum einen die Filterfläche möglichst groß ausgelegt werden kann und die Dunstabzugshaube dennoch Zusatzfunktionen, wie erfindungsgemäß die Beleuchtung von darunter liegenden Flächen oder beispielsweise die Verwendung von Sensoren erfüllen kann

Der Erfindung liegt die Erkenntnis zugrunde, dass diese Aufgabe gelöst werden kann, indem zumindest ein Teil der für die Zusatzfunktionen erforderlichen Bauteile in dem Filterelement integriert wird.

Die Aufgabe wird daher gelöst durch eine Dunstabzugshaube, die ein Gehäuse und zumindest ein lösbar an dem Gehäuse befestigbares Filterelement umfasst, wobei die Dunstabzugshaube eine induktive Übertragungsvorrichtung aufweist und das Filterelement mindestens einen elektrischen Verbraucher aufweist, eine Primärspule der Übertragungsvorrichtung an dem Gehäuse der Dunstabzugshaube und eine Sekundärspule an dem Filterelement angeordnet ist und die Sekundärspule mit dem mindestens einen elektrischen Verbraucher verbunden ist. Die Dunstabzugshaube ist dadurch gekennzeichnet, dass das mindestens eine Filterelement eine Filterkassette ist, die als Filtermedium Streckmetalllagen aufweist und zumindest ein elektrischer Verbraucher eine Beleuchtungsvorrichtung ist, die in dem Filterelement aufgenommen ist und zur Beleuchtung von unterhalb der Dunstabzugshaube liegenden Flächen dient.

Das Gehäuse der Dunstabzugshaube kann auch als Sichthaube bezeichnet werden. Das Gehäuse stellt den Teil der Dunstabzugshaube dar, an dem das mindestens eine Filterelement lösbar befestigt ist. Als lösbare Befestigung wird eine Befestigung bezeichnet, die ohne Werkzeug gelöst werden kann. Das Filterelement kann beispielsweise an dem Gehäuse mittels Rastmittel, Klemmmitteln oder dergleichen lösbar befestigt sein. Vorzugsweise weist die Dunstabzugshaube mehrere Filterelemente auf. Im Folgenden wird der Einfachheit halber aber vorwiegend auf ein Filterelement Bezug genommen. Sind mehrere Filterelemente vorgesehen, so können diese alle gleich ausgestaltet sein. Es liegt aber auch im Rahmen der Erfindung, dass die Filterelemente unterschiedlich ausgeführt sind. Das Filterelement stellt erfindungsgemäß eine Filterkassette dar, die als Filtermedium beispielsweise Streckmetalllagen aufweisen kann.

Die Dunstabzugshaube weist mindestens eine induktive Übertragungsvorrichtung auf. Als induktive Übertragungsvorrichtung wird eine transformatorisch wirkende Übertragungsvorrichtung bezeichnet. Die Übertragungsvorrichtung stellt vorzugsweise einen Resonanzübertrager dar. Insbesondere weist die Übertragungsvorrichtung eine Primärspule und eine Sekundärspule auf. Die Primärspule ist hierbei an dem Gehäuse der Dunstabzugshaube und die Sekundärspule an dem Filterelement angeordnet. Die Spulen sind so angeordnet, dass im eingebauten Zustand des Filterelementes in dem Gehäuse der Dunstabzugshaube zwischen den Spulen ein Luftspalt besteht. Der Luftspalt ist gering und kann beispielsweise 4mm betragen. Wird an die Primärspule mit einer Spannung, beispielsweise einer Spannung normaler Netzfrequenz gespeist, wird ein elektromagnetisches Feld erzeugt. Im eingesetzten Zustand des Filterelementes liegt die Sekundärspule in einem geringen Abstand, dem Luftspalt, zu der Primärspule. Hierdurch werden die Spulen gekoppelt und das elektromagnetische Feld auf die Sekundärspule übertragen. Das Feld induziert dabei eine Spannung in der Sekundärspule.

Die Primärspule dient somit zur Versorgung und kann beispielsweise bei einem Gleichstrom von 24V, der an diese angelegt wird, je nach Luftspalt 0,5A bis 0,55A liefern. Am Ausgang der Sekundärspule kann der Strom beispielsweise auf 1,3 A eingestellt werden. Je nach der Größe des Luftspaltes und der Last liegen am Eingang eines der Sekundärspule nachgeschalteten Treibers beispielsweise 9 bis 15V an. Die Primärspule und Sekundärspule weisen vorzugsweise Ferritkerne mit Windungen einer Hochfrequenzlitze auf. Beispielsweise kann die Primärspule wie folgt aufgebaut sein: 15 Windungen HF-Litze 90*0,071, 3 E-Kerne, Reihenresonanz. Die Sekundärspule kann beispielsweise wie folgt aufgebaut sein: 8 Windungen HF-Litze 180*0,071, 3 E-Kerne, Parallelresonanz. Ein solcher Aufbau kann eine Arbeitsfrequenz von 95 kHz und einen Wirkungsgrad (einschließlich eines nachgeschalteten Treibers, insbesondere LED-Treibers) von etwa 70-75% je nach Luftspalt und Last haben. Die Erfindung ist aber nicht auf diesen Aufbau beschränkt.

Durch das Bereitstellen einer solchen induktiven Übertragungsvorrichtung wird es möglich Energie und/oder Daten von dem Gehäuse der Dunstabzugshaube, insbesondere von weiteren Komponenten, die in dem Gehäuse aufgenommen oder an diesem angeordnet sind, an das Filterelement und insbesondere zu und von dem mindestens einen elektrischen Verbraucher zu übertragen. Die Übertragung erfolgt bei der erfindungsgemäßen Übertragungsvorrichtung kontaktfrei. Dies bringt den Vorteil mit sich, dass die Dunstabzugshaube besonders sicher handhabbar ist. Bei mechanischen Kontakten, wie Steckkontakten oder Schleifkontakten besteht nämlich die Gefahr, dass der Benutzer mit diesen Kontakten in Berührung kommt. Bei der erfindungsgemäßen Übertragungsvorrichtung hingegen erfolgt die Übertragung zwischen den Spulen, und bei einem aus der Dunstabzugshaube entnommenen Filterelement ist die darin vorgesehen Sekundärspule nicht stromführend und stellt somit keine Gefahr für den Benutzer dar. Zudem verschmutzen mechanische Kontakte beim Gebrauch der Dunstabzugshaube und deren Funktion kann daher nach einer gewissen Betriebsdauer nicht mehr gegeben sein. Da bei der erfindungsgemäßen Dunstabzugshaube keine mechanischen Kontakte zur Energie und/oder Datenübertragung notwendig sind, ist daher die zuverlässige Funktion der Übertragung auch nach längerem Betrieb gewährleistet.

Zudem ist ein Vorsehen einer Energiequelle in dem Filterelement nicht notwendig, da eine an dem Filterelement erforderliche Energie durch die Übertragungsvorrichtung geliefert wird. Damit kann beispielsweise auf das Einsetzen von Batterien in das Filterelement verzichtet werden.

Erfindungsgemäß stellt der elektrische Verbraucher eine Beleuchtungsvorrichtung dar.

Die Beleuchtungsvorrichtung umfasst zumindest eine Lichtquelle. Die Lichtquelle kann vorzugsweise eine LED darstellen. Zusätzlich zu der mindestens einen Lichtquelle kann die Beleuchtungsvorrichtung weitere Komponenten, wie beispielsweise eine Dimm-Einheit aufweisen. Diese Ausführungsform weist den Vorteil auf, dass auf einfache Weise das Design der Dunstabzugshaube verändert werden kann. Beispielsweise können durch den Benutzer unterschiedliche Filterelemente mit unterschiedlichen Farben eingesetzt werden. Statt LEDs können beispielsweise auch Halogenleuchten verwendet werden. Wegen des vergleichsweise geringen Wirkungsgrades und eventuell hoher Spannung dieser Leuchten ist diese Ausführungsform aber nicht bevorzugt. Im Fehlerfall ist ein Filterelement mit LED einfach durch den Benutzer der Dunstabzugshaube austauschbar.

Zusätzlich kann zumindest ein elektrischer Verbraucher einen Sensor umfassen. Hierdurch wird es möglich Sensorik in das Filterelement zu integrieren. Der Sensor oder weitere Teile der Sensorik können durch die Übertragungsvorrichtung mit Strom versorgt werden. Zusätzlich oder alternativ können aber durch die Übertragungsvorrichtung auch Daten an die Sensorik übertragen werden. Schließlich ist es auch möglich, Daten von der Sensorik über die Übertragungsvorrichtung an das Gehäuse der Dunstabzugshaube und insbesondere an Komponenten in dem Gehäuse der Dunstabzugshaube, wie beispielsweise ein Steuergerät zu übermitteln. Die Sensorik kann beispielsweise zur Steuerung der Dunstabzugshaube oder zur Überwachung eines unterhalb der Dunstabzugshaube angeordneten Kochfeldes dienen. Zudem kann eine Sensorik auch zur Erkennung der Filterbelegung, das heißt der Filtersättigung dienen.

Zusätzlich kann zumindest ein elektrischer Verbraucher eine Anzeigeeinheit sein. Die Anzeigeeinheit kann auch als Display bezeichnet werden. Bei dieser Ausführungsform vereinfacht sich der Aufbau der Dunstabzugshaube weiter. Insbesondere bei sogenannten Vertikalessen oder Schrägessen, bei denen die Unterseite der Filterelemente für den Benutzer sichtbar ist, können dem Benutzer über die Anzeigeeinheit in dem Filterelement Informationen angezeigt werden, wie beispielsweise der eingestellte Betriebszustand der Dunstabzugshaube.

Zusätzlich kann zumindest ein elektrischer Verbraucher eine Bedieneinheit sein. Auch bei dieser Ausführungsform vereinfacht sich der Aufbau der Dunstabzugshaube weiter. Insbesondere bei sogenannten Vertikalessen oder Schrägessen, bei denen die Unterseite der Filterelemente für den Benutzer sichtbar ist, kann die Bedieneinheit, die in dem Filterelement aufgenommen ist, auf einfache Weise vom Benutzer erreicht werden. Das Vorsehen einer separaten Bedieneinheit an der Außenseite der Dunstabzugshaube, wie dies in der Regel im Stand der Technik verwendet werden, kann entfallen.

Gemäß einer bevorzugten Ausführungsform ist die Leistungskopplung der Übertragungsvorrichtung, das heißt zwischen der Primärspule und der Sekundärspule nur im eingebauten Zustand des Filterelementes vorhanden. Hierdurch kann auf einfache Weise der korrekte Einbau des Filterelementes überprüft werden. Erfindungsgemäß sind in dem Filterelement Beleuchtungselemente aufgenommen, die durch die Übertragungsvorrichtung mit Energie versorgt werden. Somit kann der Benutzer durch Ausbleiben der Beleuchtung darüber informiert werden, dass das Filterelement nicht korrekt in der Dunstabzugshaube aufgenommen ist.

Gemäß einer bevorzugten Ausführungsform ist die induktive Übertragungsvorrichtung eine Übertragungsvorrichtung zur Übertragung von Energie zu dem Filterelement und zur Übertragung von Daten von der Primärspule zu der Sekundärspule, von der Sekundärspule zu der Primärspule oder zur bidirektionalen Übertragung von Daten zwischen der Primärspule und der Sekundärspule ausgelegt ist ausgelegt ist.

Gemäß einer Ausführungsform weist die Dunstabzugshaube ausschließlich an dem mindestens einen Filterelement eine Beleuchtungsvorrichtung auf. Bei dieser Ausführungsform wird es möglich, auf Beleuchtungsblenden an der Dunstabzugshaube zu verzichten und alle Beleuchtungsvorrichtungen an den Filterelementen vorzusehen. Der so eingesparte Platz kann durch weitere Filterelemente oder durch Verwendung größerer Filterelemente als Filterfläche genutzt werden und damit die Effizienz der Dunstabzugshaube gesteigert werden.

Gemäß einer Ausführungsform weist die Übertragungsvorrichtung eine Primärseite und eine Sekundärseite auf, in der Primärseite liegt die Primärspule vor und in der Sekundarseite liegen die Sekundärspule und ein Treiber für einen elektrischen Verbraucher vor.

Vorzugsweise sind die Übertragungsvorrichtung und der mindestens eine elektrische Verbraucher in der Filtereinheit wasserfest ausgeführt. Beispielsweise kann die Übertragungsvorrichtung in wasserabweisendes Material eingegossen sein oder in einem wasserdichten Gehäuse in der Filtereinheit aufgenommen sein. Auch die elektrischen Verbraucher, beispielsweise LEDs, können jeweils in ein wasserdichtes Gehäuse aufgenommen sein. Durch diese Ausgestaltung wird es möglich, das Filterelement in der Spülmaschine zu reinigen ohne die Übertragungsvorrichtung und den mindestens einen elektrischen Verbraucher zu beschädigen.

Die Erfindung wird im Folgenden erneut unter Bezugnahme auf die beiliegenden Zeichnungen erläutert. Es zeigen:
Figur 1: eine schematische Darstellung einer Ausführungsform der erfindungsgemäßen Dunstabzugshaube;
Figur 2: ein schematisches Schaltbild einer Ausführungsform der erfindungsgemäß verwendeten Übertragungsvorrichtung;
Figur 3: eine schematische Ansicht einer Ausführungsform der erfindungsgemäßen Dunstabzugshaube mit gelöstem Filterelement; und
Figur 4: eine schematische Detailansicht der Übertragungsvorrichtung der Dunstabzugshaube nach Figur 3.

In Figur ist eine schematische Darstellung einer Ausführungsform der erfindungsgemäßen Dunstabzugshaube 1 gezeigt. Die Dunstabzugshaube 1 weist in der dargestellten Ausführungsform einen Kamin 10 und ein unterhalb des Kamins vorgesehenes Gehäuse 11 auf. In der Unterseite des Gehäuses 11 sind zwei Filterelemente 13 eingesetzt. Zudem ist ein weiteres Filterelement 13 im entnommen Zustand gezeigt. Im vorderen Bereich ist in der Unterseite des Gehäuses 11 eine Beleuchtungsblende 12 vorgesehen. In dieser Beleuchtungsblende 12 sind Beleuchtungselemente 120 vorgesehen. In der Vorderseite des Gehäuses 11 sind zwei Bedienelemente 15 vorgesehen.

Das Filterelement 13, das in der Figur 1 noch unterhalb der Dunstabzugshaube gezeigt ist, wird zwischen die beiden bereits in das Gehäuse 11 eingesetzten Filterelemente 13 eingebracht. Dieses Filterelement 13 weist in der dargestellten Ausführungsform als elektrische Verbraucher zwei Beleuchtungsvorrichtungen 130 auf, von denen in Figur 1 lediglich jeweils das Beleuchtungselement sichtbar ist.

In Figur 2 ist ein schematischer Schaltplan einer Ausführungsform der Übertragungsvorrichtung 14 gezeigt. Die Übertragungsvorrichtung 14 umfasst eine Primärseite 140 und eine Sekundärseite 142. Die Primärseite 140 besteht aus einer Primärspule 140, die über einen Schalter S mit einer Stromversorgung verbunden ist. An der Primärspule 140 liegt bei geschlossenem Schalter S beispielsweise 24V Gleichstrom an. Die Sekundärseite 142 besteht aus einer Sekundärspule 142 sowie einem damit verbundenen Treiber 144. Der Treiber 144 ist in der dargestellten Ausführungsform mit zwei Beleuchtungsvorrichtungen 130 verbunden, die als Lichtquelle LEDs aufweisen. Die LEDs können vorzugsweise auf einem Kühlkörper geordnet sein. Zwischen der Primärseite 140 und der Sekundärseite 142 und insbesondere zwischen der Primärspule 141 und der Sekundärspule 143 liegt ein Luftspalt L. Bei dieser Ausführungsform umfasst die Übertragungsvorrichtung 14 beispielsweise einen magnetisch gekoppelter Resonanzwandler und einen LED-Treiber.

In den Figuren 3 und 4 ist eine schematische Ansicht einer Ausführungsform der Dunstabzugshaube 1 gezeigt, bei der das mittlere von drei Filterelementen 13 nach unten verschwenkt ist. Hierdurch sind das Innere des Gehäuses 11 und die Oberseite des Filterelementes 13 sichtbar. Auf der Oberseite des Filterelementes 13 ist die Sekundärseite 142 der Übertragungsvorrichtung 14 sichtbar. Die Sekundärseite 142, das heißt die Sekundärspule 143 sowie weitere erforderliche Elektronik 1420, wie beispielsweis ein Treiber 144, ist in das Filterelement 13 eingesetzt. Zudem sind in der Ansicht der Figur 3 auch weitere Teile der Beleuchtungsvorrichtungen 130, insbesondere die Kühlkörper, zu sehen. In dem Gehäuse 11 ist die Primärseite 140 der Übertragungsvorrichtung 14 eingebracht. Insbesondere ist die Primärspule 141 in dem Gehäuse 11 befestigt. In der dargestellten Ausführungsform sind weitere Komponenten der Elektronik 1400 der Primärseite gezeigt. Figur 4 zeigt die Übertragungsvorrichtung 14 aus Figur 3 im Detail.

Im Bereich des Luftspaltes ist im montierten Zustand möglichst wenig Metall vorhanden. Bei eingesetztem Filterelement liegen die Spulen möglichst genau mit geringem Luftspalt gegenüber.

Die Erfindung ist nicht auf die in den Figuren gezeigten Ausführungsformen beschränkt. Vielmehr können auch andere Bauarten einer induktiven Übertragungsvorrichtung zur Übertragung von Energie und / oder Daten verwendet werden. Zusätzlich zu der gezeigten Beleuchtungsvorrichtung können erfindungsgemäß in dem Filterelement weitere elektrische Verbraucher, beispielsweise Elektronik, Sensorik, ein Display oder eine Bedieneinheit betrieben werden. Auch diese Verbraucher werden, wie die gezeigte Beleuchtungsvorrichtung zuverlässig mit der notwendigen Betriebsenergie versorgt. Zudem können die Beleuchtungsvorrichtung und / oder weitere elektrische Verbraucher in dem Filterelement von anderen Elektroniken in der Dunstabzugshaube mit Daten versorgt werden, die beispielsweise die notwendigen Steuerinformationen für den Verbraucher enthalten. Schließlich können die Verbraucher in dem Filterelement an andere Elektroniken in der Dunstabzugshaube Daten senden, die zum zweckmäßigen Betrieb der Dunstabzugshaube notwendig sind. Beispielsweise können Sensorsignale oder Bedieneingaben übertragen werden.

Mit der vorliegenden Erfindung wird ein elektrischer Verbraucher im Filterelement einer Dunstabzugshaube an weitere, in die Dunstabzugshaube selbst montierte elektronische Einheiten angebunden, wobei über diese Anbindung Energie und vorzugsweise bidirektional Daten transportiert werden können.

Die vorliegende Erfindung weist eine Reihe von Vorteilen auf. Insbesondere ist, wenn im Filterelement einer Dunstabzugshaube elektrische Verbraucher (Elektronik, Sensorik, Beleuchtung, Display...) betrieben werden sollen, die bisher bekannte Verwendung einer Batterie oder von Schleif- beziehungsweise Steckkontakten zur Versorgung mit der notwendigen Betriebsenergie nicht mehr notwendig. Hierdurch werden zum einen die Handhabung der Dunstabzugshaube und zum anderen die Sicherheit erhöht. Die Betriebssicherheit der gesamten Dunstabzugshaube wird damit massiv erhöht. Die Primärelektronik in der Dunstabzugshaube ist systembedingt vollständig erdfrei und erfüllt alle Sicherheitsanforderungen.

Zudem können jederzeit durch das schlichte Austauschen der Filterelemente neue Designvarianten erzeugt werden. Zum Beispiel können verschiedene Arten von Beleuchtungen verwendet werden. Beispielsweise mit und ohne Dimmer. Zudem können durch Austausch der Filterelemente Funktionsvarianten der Dunstabzugshaube erzeugt werden (mit/ohne Sensorik), verschiedene Arten von Sensorik zur Steuerung der Dunstabzugshaube oder zur Überwachung des Kochfeldes und dergleichen.

Die Montage, das heißt das Einsetzen der Filterelemente in das Gehäuse der Dunstabzugshaube durch den Kunden bleibt unverändert einfach. Damit können Gerätevarianten, wie beispielsweise unterschiedliche Anzahl / Art / Position von Beleuchtungsvorrichtungen sehr schnell dargestellt werden. Die Optimierung einer induktiven Energie- und Datenübertragung ist einfach. Eine Geräteentwicklung ist nicht schwer. Eine einfachste Übertragungsvorrichtung kann beispielsweise 10W übertragen und weist eine langsame Datenübertragung auf. Je nach elektrischem Verbraucher in dem Filter kann dies aber ausreichend sein.

Mit der vorliegenden Erfindung kann sehr einfach und jederzeit eine Datenübertragung dargestellt werden, die Daten aus der Dunstabzugshaube in das Filterelement beziehungsweise aus dem Filterelement in die Dunstabzugshaube überträgt.

Zudem wird beispielsweise durch den Einbau von Beleuchtungsvorrichtungen, wie beispielsweise LED in das Filterelement die für die Filterelemente verfügbare Fläche an der Unterseite der Dunstabzugshaube größer und die Beleuchtungsvorrichtungen können in dem Filterelement frei positioniert werden.

### Bezugszeichenliste

- 1: Dunstabzugshaube
- 10: Kamin
- 11: Gehäuse
- 12: Beleuchtungsblende
- 120: Beleuchtungselement
- 13: Filterelement
- 130: Beleuchtungsvorrichtung
- 14: Übertragungsvorrichtung
- 140: Primärseite
- 1400: Elektronik
- 141: Primärspule
- 142: Sekundärseite
- 1420: Elektronik
- 143: Sekundärspule
- 144: Treiber
- 15: Bedienelement

- L: Luftspalt
- S: Schalter

## Patentansprüche

1. Dunstabzugshaube, die ein Gehäuse (11) und zumindest ein lösbar an dem Gehäuse (11) befestigbares Filterelement (13) umfasst, wobei die Dunstabzugshaube (1) eine induktive Übertragungsvorrichtung (14) aufweist und das Filterelement (13) mindestens einen elektrischen Verbraucher aufweist, eine Primärspule (141) der Übertragungsvorrichtung (14) an dem Gehäuse (11) der Dunstabzugshaube (1) und eine Sekundärspule (143) an dem Filterelement (13) angeordnet ist und die Sekundärspule (143) mit dem mindestens einen elektrischen Verbraucher verbunden ist, **dadurch gekennzeichnet, dass** das mindestens eine Filterelement eine Filterkassette ist, die als Filtermedium Streckmetalllagen aufweist und zumindest ein elektrischer Verbraucher eine Beleuchtungsvorrichtung (130) ist, die in dem Filterelement aufgenommen ist und zur Beleuchtung von unterhalb der Dunstabzugshaube liegenden Flächen dient.

2. Dunstabzugshaube nach Anspruch 1, **dadurch gekennzeichnet, dass** zumindest ein elektrischer Verbraucher einen Sensor umfasst.

3. Dunstabzugshaube nach einem der Ansprüche 1 oder 2, **dadurch gekennzeichnet, dass** zumindest ein elektrischer Verbraucher eine Anzeigeeinheit ist.

4. Dunstabzugshaube nach einem der Ansprüche 1 bis 3, **dadurch gekennzeichnet, dass** zumindest ein elektrischer Verbraucher eine Bedieneinheit ist.

5. Dunstabzugshaube nach einem der Ansprüche 1 bis 4, **dadurch gekennzeichnet, dass** die Leistungskopplung der Übertragungsvorrichtung (14) nur im eingebauten Zustand des Filterelementes (13) vorhanden ist.

6. Dunstabzugshaube nach einem der Ansprüche 1 bis 5, **dadurch gekennzeichnet, dass** die induktive Übertragungsvorrichtung (14) eine Übertragungsvorrichtung (14) zur Übertragung von Energie zu dem Filterelement (13) und zur Übertragung von Daten von der Primärspule (141) zu der Sekundärspule (143), von der Sekundärspule (143) zu der Primärspule (141) oder zur bidirektionalen Übertragung von Daten zwischen der Primärspule (141) und der Sekundärspule (143) ausgelegt ist ausgelegt ist.

7. Dunstabzugshaube nach einem der Ansprüche 1 bis 6, **dadurch gekennzeichnet, dass** die Dunstabzugshaube (1) ausschließlich an dem mindestens einen Filterelement (13) eine Beleuchtungsvorrichtung (130) aufweist.

8. Dunstabzugshaube nach einem der Ansprüche 1 bis 7, **dadurch gekennzeichnet, dass** die Übertragungsvorrichtung (14) eine Primärseite (140) und eine Sekundärseite (142) aufweist, in der Primärseite (140) die Primärspule (141) vorliegt und in der Sekundarseite (142) die Sekundärspule (143) und ein Treiber (144) für einen elektrischen Verbraucher vorliegen.

## Claims

1. Extractor hood which comprises a housing (11) and at least one filter element (13) which can be fastened detachably to the housing (11), wherein the extractor hood (1) has an inductive transmission apparatus (14) and the filter element (13) has at least one electrical load, a primary coil (141) of the transmission apparatus (14) is arranged on the housing (11) of the extractor hood (1) and a second coil (143) is arranged on the filter element (13), and the secondary coil (143) is connected to the at least one electrical load, **characterised in that** the at least one filter element is a filter cassette, which has expanded metal layers as filter medium and at least one electrical load is an illumination apparatus (130), which is accommodated in the filter element and used to illuminate surfaces disposed below the extractor hood.

2. Extractor hood according to claim 1, **characterised in that** at least one electrical load comprises a sensor.

3. Extractor hood according to one of claims 1 or 2, **characterised in that** at least one electrical load is a display unit.

4. Extractor hood according to one of claims 1 to 3, **characterised in that** at least one electrical load is a control unit.

5. Extractor hood according to one of claims 1 to 4, **characterised in that** the energy coupling of the transmission apparatus (14) is only present when the filter element (13) is in the installed state.

6. Extractor hood according to one of claims 1 to 5, **characterised in that** the inductive transmission apparatus (14) is designed a transmission apparatus (14) for transmitting energy to the filter element (13) and for transmitting data from the primary coil (141) to the secondary coil (143), from the secondary coil (143) to the primary coil (141) or for bidirectionally transmitting data between the primary coil (141) and the secondary coil (143).

7. Extractor hood according to one of claims 1 to 6, **characterised in that** the extractor hood (1) has an illumination apparatus (130) exclusively on the at least one filter element (13).

8. Extractor hood according to one of claims 1 to 7, **characterised in that** the transmission apparatus (14) has a primary side (140) and a secondary side (142), the primary coil (141) is present in the primary side (140) and the secondary coil (143) and a driver (144) for an electrical load are present in the secondary side (142).

## Revendications

1. Hotte aspirante comprenant un corps (11) et au moins un élément filtrant (13) à fixer de manière démontable au corps (11), dans laquelle la hotte aspirante (1) comprend un dispositif de transfert par induction (14) et l'élément filtrant (13) comprend au moins un dissipateur électrique, une bobine primaire (141) du dispositif de transfert (14) se trouve sur le corps (11) de la hotte aspirante (1) et une bobine secondaire (143) se trouve sur l'élément filtrant (13) et la bobine secondaire (143) est raccordée au au moins un dissipateur électrique, **caractérisée en ce que** le au moins un élément filtrant est une cassette filtrante, qui comprend des couches de métal étiré en tant que milieu filtrant et au moins un dissipateur électrique est un dispositif d'éclairage (130) compris dans l'élément filtrant et sert à l'éclairage des surfaces situées en dessous de la hotte aspirante.

2. Hotte aspirante selon la revendication 1, **caractérisée en ce qu'**au moins un dissipateur électrique comprend un détecteur.

3. Hotte aspirante selon l'une des revendications 1 ou 2, **caractérisée en ce qu'**au moins un dissipateur électrique est une unité d'affichage.

4. Hotte aspirante selon l'une des revendications 1 à 3, **caractérisée en ce qu'**au moins un dissipateur électrique est une unité de commande.

5. Hotte aspirante selon l'une des revendications 1 à 4, **caractérisée en ce que** le couplage de puissance du dispositif de transfert (14) ne peut se faire qu'à l'état encastré de l'élément filtrant (13).

6. Hotte aspirante selon l'une des revendications 1 à 5, **caractérisée en ce que** le dispositif de transfert par induction (14) est réalisé en dispositif de transfert (14) servant au transfert d'énergie à l'élément filtrant (13) et au transfert de données de la bobine primaire (141) à la bobine secondaire (143), de la bobine secondaire (143) à la bobine primaire (141) ou est réalisé pour le transfert bidirectionnel de données entre la bobine primaire (141) et la bobine secondaire (143).

7. Hotte aspirante selon l'une des revendications 1 à 6, **caractérisée en ce que** la hotte aspirante (1) comprend un dispositif d'éclairage (130) uniquement sur le au moins un élément filtrant (13).

8. Hotte aspirante selon l'une des revendications 1 à 7, **caractérisée en ce que** le dispositif de transfert (14) comprend un côté primaire (140) et un côté secondaire (142), la bobine primaire (141) se trouve dans le côté primaire (140) et la bobine secondaire (143) ainsi qu'un entraîneur (144) pour un dissipateur électrique se trouvent dans le côté secondaire (142).
